# FASCICULE DE BREVET EUROPEEN

(11) **EP 3 506 788 B1**
(45) Date de publication et mention de la délivrance du brevet: **09.09.2020**
(21) Numéro de dépôt: 17765236.9
(22) Date de dépôt: 11.08.2017
(51) Int. Cl.: A45D 1/04, A45D 1/28, A45D 1/00

(54) **APPAREIL DE COIFFURE ÉQUIPE D'UN SYSTÈME DE VERROUILLAGE D'UN RÉSERVOIR A EAU ET D'UNE MÈCHE EN POSITION DE VAPORISATION**
HAARSTYLINGVORRICHTUNG MIT EINEM SYSTEM ZUR VERRIEGELUNG EINES WASSERTANK UND EINEM DOCHT IN EINER DAMPFERZEUGUNGSPOSITION
HAIRSTYLING APPARATUS EQUIPPED WITH A SYSTEM FOR LOCKING A WATER TANK AND A WICK IN A STEAM PRODUCTION POSITION

(30) Priorité: 01.09.2016 FR 1658150
(43) Date de publication de la demande: 10.07.2019
(73) Titulaire: SEB S.A., 69130 Ecully (FR)
(72) Inventeur: CHELLE, Jacky, 38550 Auberives-Sur-Vareze (FR); MAISONNEUVE, Martial, 38090 Villefontaine (FR); NORMAND, Fabien, 38200 Vienne (FR); BONNEMAIRE, Baptiste, 69005 Lyon (FR)
(74) Mandataire: SEB Developpement Brevets
(86) Numéro de dépôt international: PCT/FR2017/052224
(87) Numéro de publication internationale: WO 2018/042100

(56) Documents cités:
- WO-A1-2014/076873
- CH-A5- 597 786

## Description

### Domaine technique

La présente invention se rapporte au domaine des appareils de coiffure pour réaliser un bouclage des cheveux, de type « curler », et tout particulièrement à de tels appareils de coiffure équipés d'un système de production de vapeur qui comprend un réservoir de liquide, une mèche imbibée du liquide et un élément chauffant sur lequel vient en contact ladite mèche.

En outre, un tel appareil de coiffure comporte un mandrin et une tuile, ces éléments étant articulés pour former une pince de sorte à permettre le pincement d'une mèche de cheveux pour l'enrouler autour du mandrin et ainsi la boucler.

### Etat de la technique

Il est connu les demandes de brevet WO0167915A2 et EP1894488A1 relatives à de tels appareils de coiffure comportant les caractéristiques précitées, ce qui permet de générer de la vapeur durant la réalisation du bouclage de la mèche de cheveux.

Le réservoir de liquide est agencé à l'extrémité du mandrin et la mèche imbibée de liquide est solidaire du réservoir et communique avec celui-ci de sorte à être imbibée dudit liquide. Un élément chauffant est placé dans le mandrin. Des moyens de guidage sont agencés entre le réservoir et le mandrin de sorte à permettre le déplacement du réservoir et de la mèche entre une position passive et une position active dans laquelle la mèche est en contact avec l'élément chauffant pour la création de vapeur. Cette vapeur est générée en déplaçant manuellement le réservoir et la mèche.

Durant l'opération de bouclage de la mèche de cheveux, l'utilisateur doit pincer la mèche de cheveux, l'enrouler autour du mandrin puis maintenir appuyé le réservoir pour que la mèche imbibée de liquide reste en contact avec l'élément chauffant, de manière à générer de la vapeur en continu. Cela rend peu ergonomique les appareils de coiffure actuels présentant de telles caractéristiques.

En outre, l'utilisateur doit compter lui-même la durée de vaporisation de la mèche de cheveux afin de réaliser un traitement de la mèche de cheveux bouclée par vaporisation pendant une durée convenable, cette durée devant être ni trop courte pour que le traitement soit efficace, ni trop longue pour ne pas dégrader les cheveux. Cela nécessite une attention supplémentaire de l'utilisateur durant le coiffage. En outre, le temps d'application de la vapeur est très variable, selon la vitesse de comptage de l'utilisateur. L'utilisateur doit maintenir la mèche appuyée sur l'élément chauffant pendant toute cette durée définie.

Le document CH597786 divulgue un appareil de coiffure selon le préambule de la revendication 1.

### Résumé de l'invention

La présente invention a pour objectif de pallier les inconvénients précités.

L'invention a pour objectif premier d'éviter à l'utilisateur de devoir maintenir en permanence le réservoir en position appuyée pour la création de vapeur durant la réalisation d'une opération de bouclage.

A cet effet, l'invention concerne un appareil de coiffure pour le bouclage des cheveux.

L'appareil de coiffure comprend un mandrin et une tuile articulée sur l'appareil pour former une pince avec le mandrin de sorte à déplacer la tuile entre une position dégagée du mandrin permettant le positionnement d'une mèche de cheveux, et une position d'appui contre le mandrin, permettant le pincement de la mèche de cheveux en vue de réaliser ensuite l'opération de bouclage.

L'appareil de coiffure comprend également un élément chauffant et des moyens électriques permettant d'activer ledit élément chauffant.

En outre, l'appareil de coiffure comprend un réservoir de liquide et une mèche solidaire du réservoir et communiquant avec celui-ci de sorte à être imbibée de liquide. Des moyens de guidage sont agencés entre le réservoir et le mandrin de sorte à permettre le déplacement du réservoir et de la mèche entre une position passive et une position active dans laquelle la mèche est en contact avec l'élément chauffant pour la création de vapeur.

Par ailleurs, l'appareil de coiffure comprend un système de verrouillage/déverrouillage qui est configuré pour assurer le maintien du réservoir et de la mèche dans la position active, ce qui évite à l'utilisateur de devoir maintenir le réservoir et la mèche dans ladite position active durant toute l'opération de bouclage.

Selon une réalisation préférentielle de l'appareil de coiffure objet de l'invention, le système de verrouillage/déverrouillage est configuré pour assurer le maintien en position active du réservoir et de la mèche lorsque la tuile est en position d'appui contre le mandrin. Cela permet de lancer l'opération de bouclage et de vaporisation, seulement après avoir effectué le pincement de la mèche de cheveux. Inversement, le système de verrouillage/déverrouillage est configuré pour autoriser le dégagement du réservoir et de la mèche vers sa position passive lorsque la tuile est en position dégagée du mandrin. On pourrait toutefois prévoir des variantes de réalisation selon lesquelles le système de verrouillage/déverrouillage remplirait les fonctions de maintien et de dégagement précitées, indépendant de la position de la tuile vis-à-vis du mandrin.

Selon cette réalisation préférentielle de l'appareil de coiffure, le système de verrouillage/déverrouillage comprend un premier élément de verrouillage disposé sur le réservoir et un second élément de verrouillage disposé à une extrémité distale de la tuile. Lesdits éléments de verrouillage sont configurés pour coopérer et assurer le maintien en position du réservoir vis-à-vis de la tuile lorsque ladite tuile est en position d'appui contre le mandrin et que le réservoir et la mèche sont en position active.

Selon un mode de réalisation, le premier élément de verrouillage et le second élément de verrouillage sont configurés pour s'encliqueter l'un dans l'autre de sorte à assurer ledit maintien en position du réservoir vis-à-vis de la tuile. On pourrait toutefois envisager des variantes de premiers et seconds éléments de verrouillage, sans sortir du cadre de l'invention.

De préférence, selon ce mode de réalisation, le premier élément de verrouillage comprend une pièce élastique en forme de U munie d'un rétrécissement et le second élément de verrouillage comprend un plot agencé sur une face interne de la tuile, le rétrécissement assurant le maintien de la pièce élastique engagée sur le plot.

Selon l'appareil de coiffure objet de l'invention, le système de verrouillage/déverrouillage comprend des moyens de rappel du réservoir et de la mèche vers la position passive. Cela assure un arrêt automatique de la vapeur, sans nécessiter une manipulation complémentaire de l'appareil de coiffure.

Selon l'appareil de coiffure objet de l'invention, le réservoir comprend une ouverture de remplissage, ce qui permet une réutilisation du réservoir une fois vidé de son liquide. Selon l'appareil de coiffure objet de l'invention, celui-ci comprend un système de détection de la position active du réservoir et de la mèche. Cela permet de détecter le début de l'opération de vaporisation lors du bouclage d'une mèche de cheveux.

Dans une réalisation préférentielle de l'appareil de coiffure, l'élément chauffant comprend une plaque de vaporisation contre laquelle vient en contact la mèche dans la position active. En outre, le système de détection comprend des moyens de détection d'une chute de température de ladite plaque de vaporisation intervenant lorsque la mèche imbibée de liquide est en contact sur ladite plaque de vaporisation.

En la présence d'un tel système de détection de la position active du réservoir et de la mèche, l'appareil de coiffure objet de l'invention comprend préférentiellement une unité de comptage, le système de détection étant configuré pour déclencher l'unité de comptage lorsque le réservoir et la mèche se déplacent de la position passive vers la position active. Cela permet à l'utilisateur de ne pas devoir compter le temps de maintien de la mèche de cheveux enroulée autour du mandrin durant l'opération de vaporisation.

### Brève description des figures

La description suivante d'un mode de réalisation préférentielle et non limitatif de l'appareil de coiffure met en évidence les caractéristiques objets de la présente invention. Cette description s'appuie sur des figures, parmi lesquelles :
- la figure 1 illustre une vue d'ensemble d'un appareil de coiffure avec une tuile en appui contre un mandrin ;
- la figure 2 illustre une vue en coupe longitudinale de l'appareil de coiffure de la figure 1 ;
- la figure 3 illustre une vue en coupe longitudinale de l'extrémité distale de l'appareil de coiffure de la figure 1 ;
- la figure 4 illustre une vue du réservoir de liquide à l'extrémité du mandrin, mettant en évidence un élément de verrouillage femelle ;
- la figure 5 illustre une vue de l'extrémité de la tuile, mettant en évidence un élément de verrouillage mâle ;
- la figure 6 schématise un système de détection de la position active du réservoir et de la mèche, mise en oeuvre dans le mandrin.

### Description détaillée

Tel qu'illustré en figures 1 et 2, l'appareil de coiffure 1 comprend un corps 2, un mandrin 3, une tuile 4. Le corps 2 est configuré pour manipuler ledit appareil de coiffure 1 durant son utilisation. Le mandrin 3 est cylindrique et prolonge le corps 2 selon un axe longitudinal X. La tuile 4 est de forme circulaire adaptée à celle du mandrin 3. L'extrémité proximale 5 de la tuile 4 est fixée à un doigt de manipulation 6 qui est articulé vis-à-vis de l'extrémité distale 7 du corps 2. Une pression sur la partie arrière 8 du doigt de manipulation 6 permet de déplacer la tuile 4 vers une position dégagée du mandrin 3, pour permettre l'introduction d'une mèche de cheveux entre le mandrin 3 et la tuile 4. Un ressort 9, agencé entre l'extrémité distale 7 du corps 2 et le doigt de manipulation 6, permet de déplacer la tuile 4 en position d'appui contre le mandrin 3, tel qu'illustré en figure 1, lorsque l'on cesse d'appuyer sur ledit doigt de manipulation 6, ce qui permet le pincement d'une mèche de cheveux (non illustrée) positionnée entre ledit mandrin 3 et ladite tuile 4.

Tel qu'illustré en figures 1 à 3, l'appareil de coiffure 1 comprend un réservoir 10 qui comporte une ouverture 11 au niveau de son extrémité proximale 12. Cette ouverture 11 permet d'effectuer le remplissage en liquide du réservoir 10. Une mèche 13 est montée dans une pièce tubulaire 14 qui est fixée avec le réservoir 10 au niveau de cette extrémité proximale 12, ladite mèche 13 communiquant avec l'ouverture 11, ce qui permet de l'imbiber. Le réservoir 10 et la pièce tubulaire 14 sont montés en liaison glissière sur l'extrémité distale 15 du mandrin 3, ce qui permet de translater lesdits éléments et la mèche 13 selon l'axe longitudinal X, vis-à-vis dudit mandrin 3, de sorte à déplacer l'ensemble (réservoir 10, pièce tubulaire 14 et mèche 13) d'une position active selon laquelle l'extrémité proximale 16 de la mèche 13 vient en appui contre une plaque de vaporisation 17, telle qu'illustrée en figure 3, permettant la création de vapeur, vers une position passive selon laquelle l'extrémité proximale 16 de la mèche 13 est dégagée de ladite plaque de vaporisation 17. Un ressort 18 agencé dans le fond 19 de la pièce tubulaire 14 exerce un appui contre l'extrémité distale 20 de la mèche 13 pour la maintenir convenablement en appui contre la plaque de vaporisation 17 dans ladite position active. La plaque de vaporisation 17 est en contact avec un élément chauffant 21, par exemple une thermistance à coefficient de température positif (CTP), ce qui permet de chauffer ladite plaque de vaporisation 17 par conduction thermique. L'élément chauffant 21 permet en outre de chauffer le mandrin 3.

Un système de verrouillage/déverrouillage 22 est agencé sur l'appareil de coiffure 1 pour maintenir le réservoir 10, la pièce tubulaire 14 et la mèche 13 dans la position active précitée. Tel qu'illustré sur les figures 1 à 5, ce système de verrouillage/déverrouillage 22 est mis en oeuvre entre la paroi de contour 23 du réservoir 10 et l'extrémité distale 24 de la tuile 4. La paroi de contour 23 comprend une rainure 25 débouchant sur son extrémité proximale 26, tel qu'illustré en figure 4. Cette rainure 25 reçoit une pièce élastique 27 en forme de U, ladite pièce élastique 27 comportant un rétrécissement 28, comme l'illustre la figure 4. Cette pièce élastique 27 constitue un premier élément de verrouillage. Tel qu'illustré en figure 5, un plot 29 s'étend du côté de la face interne 30 de la tuile 4, au niveau de son extrémité distale 24. Le plot 29 constitue un second élément de verrouillage configuré pour venir se loger dans la pièce élastique 27. Lorsque la tuile 4 est en appui contre le mandrin 3, en position de pincement d'une mèche de cheveux, et que le réservoir 10 est en position passive, le plot 29 vient se positionner dans la rainure 25 en dehors de la pièce élastique 27. Lorsqu'ensuite le réservoir 10 est déplacé dans la position active, ladite pièce élastique 27 vient s'engager sur le plot 29 jusqu'à ce que le rétrécissement 28 dépasse ledit plot 29, permettant ainsi l'encliquetage de la pièce élastique 27 sur le plot 29 ou inversement, ce qui assure le maintien du réservoir 10 dans cette position active et, en conséquence, le maintien de la mèche 13 imbibée de liquide contre la plaque de vaporisation 17.

Tel qu'illustré en figure 3, des moyens de rappel 31, tel un ressort sont agencés entre la plaque de vaporisation 17 et la pièce tubulaire 14, ce ressort permettant d'exercer un effort sur ladite pièce tubulaire 14, dans le sens d'une flèche 32. L'encliquetage du plot 29 dans la pièce élastique 27 assure le maintien en position du réservoir 10 vis-à-vis de la tuile 4, malgré cet effort exercé par ledit ressort. Au contraire, lorsque la tuile 4 est déplacée dans la position dégagée vis-à-vis du mandrin 3 par l'utilisateur, le plot 29 se dégage de la pièce élastique 27, ce qui permet au ressort de repousser la pièce tubulaire 14 et le réservoir 10 (et la mèche 13) dans la position passive, arrêtant la production de vapeur.

Avantageusement, l'appareil de coiffure 1 comprend un système de détection de la position active du réservoir 10, de la pièce tubulaire 14 et de la mèche 13, selon laquelle de la vapeur est générée. Ce système de détection comprend des moyens de détection 33 d'une chute de température de ladite plaque de vaporisation 17, ces moyens de détection 33 comportant eux-mêmes un capteur de température, de préférence une thermistance à coefficient de température négatif (CTN). Ce capteur de température est positionné au contact de la face interne 34 de la plaque de vaporisation 17, tel que schématisé sur la figure 6. Lorsque l'extrémité proximale 16 de la mèche 13 entre en contact avec la face externe 35 de la plaque de vaporisation 17, ladite plaque de vaporisation 17 subit une baisse brutale de température, laquelle est détectée par le capteur de température. Le capteur de température transmet l'information de la baisse de température à un boîtier de commande électronique 36, représenté en figure 2, intégrant une unité de comptage qui compte une durée, par exemple de dix secondes, pendant laquelle il convient de maintenir la création de vapeur et le chauffage du mandrin 3 une fois la mèche de cheveux enroulée autour dudit mandrin 3. Cette durée peut être réglée par l'utilisateur selon des valeurs indexées de durée d'exposition à la vapeur, par exemple 5, 8 ou 10 secondes, ce réglage étant accessible depuis une interface utilisateur disposée sur l'appareil de coiffure 1. Une fois la durée écoulée, l'unité de comptage transmet l'information au boîtier de commande électronique 36 qui déclenche un signal sonore, par exemple un bip, voire un signal lumineux, indiquant à l'utilisateur de dégager la tuile 4 vis-à-vis du mandrin 3, afin de dégager le réservoir 10 et la mèche 13 en position passive et d'arrêter ainsi la création de vapeur, avant de retirer la mèche de cheveux bouclée.

Le réservoir 10 est amovible de l'extrémité distale 15 du mandrin, ce qui permet d'accéder à l'ouverture 11 sur ledit réservoir 10, pour effectuer son remplissage en liquide. Pour cela, l'extrémité proximale 12 du réservoir 10 est assemblée de manière amovible, notamment par un encliquetage, avec le fond 19 de la pièce tubulaire 14.

La description qui précède permet de saisir l'essence même de l'invention, sans en limiter sa portée. Ainsi, d'autres variantes restent envisageables, notamment quant à la mise en oeuvre du système de verrouillage/déverrouillage pour assurer le maintien du réservoir 10, de la pièce tubulaire 14 et de la mèche 13 dans la position active. Ce système de verrouillage/déverrouillage pourrait par exemple être conçu entre le réservoir 10 ou la pièce tubulaire 14, d'une part, et l'extrémité distale 15 du mandrin 3, indépendamment de la position de la tuile 4.

D'autres caractéristiques sont envisageables sans sortir du cadre l'invention. On pourrait par exemple prévoir un couvercle (non illustré) permettant d'ouvrir l'extrémité distale 37 du réservoir 10 pour effectuer son remplissage en liquide sans devoir démonter ledit réservoir 10 vis-à-vis de l'extrémité distale 15 du mandrin 3.

## Revendications

1. Appareil de coiffure (1) pour le bouclage des cheveux, comprenant un mandrin (3), une tuile (4) articulée sur l'appareil pour former une pince avec le mandrin de sorte à déplacer la tuile entre une position dégagée du mandrin et une position d'appui contre le mandrin, un élément chauffant (21), un réservoir (10) de liquide, une mèche (13) solidaire du réservoir et communiquant avec celui-ci de sorte à être imbibée de liquide, et des moyens de guidage agencés entre le réservoir et le mandrin de sorte à permettre le déplacement du réservoir et de la mèche entre une position passive et une position active dans laquelle la mèche est en contact avec l'élément chauffant pour la création de vapeur, **caractérisé en ce que** l'appareil comprend un système de verrouillage/déverrouillage (22) configuré pour assurer le maintien du réservoir et de la mèche dans la position active.

2. Appareil de coiffure (1) selon la revendication 1, dans lequel le système de verrouillage/déverrouillage (22) est configuré pour assurer le maintien en position active lorsque la tuile (4) est en position d'appui contre le mandrin (3) et pour autoriser le dégagement du réservoir (10) et de la mèche (13) vers sa position passive lorsque la tuile est en position dégagée du mandrin.

3. Appareil de coiffure (1) selon la revendication 2, dans lequel le système de verrouillage/déverrouillage (22) comprend un premier élément de verrouillage (27) disposé sur le réservoir (10) et un second élément de verrouillage (29) disposé à une extrémité distale (24) de la tuile (4), lesdits éléments de verrouillage étant configurés pour coopérer et assurer le maintien en position du réservoir (10) vis-à-vis de la tuile lorsque la tuile est en position d'appui contre le mandrin (3) et que le réservoir et la mèche (13) sont en position active.

4. Appareil de coiffure (1) selon la revendication 3, dans lequel le premier élément de verrouillage (27) et le second élément de verrouillage (29) sont configurés pour s'encliqueter l'un dans l'autre.

5. Appareil de coiffure (1) selon la revendication 4, dans lequel le premier élément de verrouillage (27) comprend une pièce élastique en forme de U munie d'un rétrécissement (28) et le second élément de verrouillage (29) comprend un plot agencé sur une face interne (30) de la tuile (4), le rétrécissement assurant le maintien de la pièce élastique engagée sur le plot.

6. Appareil de coiffure (1) selon l'une des revendications précédentes, dans lequel le système de verrouillage/déverrouillage (22) comprend des moyens de rappel (31) du réservoir (10) et de la mèche (13) vers la position passive.

7. Appareil de coiffure (1) selon l'une des revendications précédentes, dans lequel le réservoir (10) comprend une ouverture de remplissage.

8. Appareil de coiffure (1) selon l'une des revendications précédentes, lequel comprend un système de détection de la position active du réservoir (10) et de la mèche (13).

9. Appareil de coiffure (1) selon la revendication 8, dans lequel l'élément chauffant (21) comprend une plaque de vaporisation (17) contre laquelle vient en contact la mèche (13) dans la position active, le système de détection comprenant des moyens de détection (33) d'une chute de température de ladite plaque de vaporisation (17).

10. Appareil de coiffure (1) selon l'une des revendications 8 ou 9, lequel comprend une unité de comptage, le système de détection étant configuré pour déclencher l'unité de comptage lorsque le réservoir (10) et la mèche (13) se déplacent de la position passive vers la position active.

## Patentansprüche

1. Frisiergerät (1) zum Locken von Haaren, umfassend einen Dorn (3), eine Platte (4), die an dem Gerät angelenkt ist, um eine Klemme mit dem Dorn zu bilden, um die Platte zwischen einer vom Dorn gelösten Position und einer Anschlagposition gegen den Dorn zu bewegen, ein Heizelement (21), einen Vorratsbehälter (10) mit Flüssigkeit, einen Strähne (13), die an dem Vorratsbehälter befestigt ist, und mit diesem in Verbindung steht, um mit Flüssigkeit getränkt zu werden, und Führungsmittel, die zwischen dem Vorratsbehälter und dem Dorn angeordnet sind, um die Verschiebung des Vorratsbehälters und der Strähne zwischen einer passiven Position und einer aktiven Position zu ermöglichen, in der die Strähne mit dem Heizelement zur Erzeugung von Dampf in Kontakt steht, **dadurch gekennzeichnet, dass** das Gerät ein System zur Verriegelung / Entriegelung (22) umfasst, das konfiguriert ist, um das Beibehalten des Vorratsbehälters und der Strähne in der aktiven Position zu gewährleisten.

2. Frisiergerät (1) nach Anspruch 1, wobei das System zur Verriegelung / Entriegelung (22) konfiguriert ist, um das Beibehalten in der aktiven Position zu gewährleisten, wenn die Platte (4) in der Anschlagposition gegen den Dorn (3) ist, und um das Lösen des Vorratsbehälters (10) und der Strähne (13) zu ihrer passiven Position zu ermöglichen, wenn sich die Platte in der gelösten Position des Dorns befindet.

3. Frisiergerät (1) nach Anspruch 2, wobei das Verriegelungs-/ Entriegelungssystem (22) ein erstes Verriegelungselement (27), das an dem Vorratsbehälter (10) angeordnet ist, und ein zweites Verriegelungselement (29) umfasst, das an dem distalen Ende (24) der Platte (4) angeordnet ist, wobei die Verriegelungselemente so konfiguriert sind, dass sie zusammenarbeiten und das Beibehalten des Vorratsbehälter (10) in Position in Bezug auf die Platte sicherstellen, wenn die Platte in der Anschlagposition gegen den Dorn (3) ist, und wenn sich der Vorratsbehälter und die Strähne (13) in der aktiven Position befinden.

4. Frisiergerät (1) nach Anspruch 3, wobei das erste Verriegelungselement (27) und das zweite Verriegelungselement (29) konfiguriert sind, um ineinander zu schnappen.

5. Frisiergerät (1) nach Anspruch 4, wobei das erste Verriegelungselement (27) ein elastisches U-förmiges Teil umfasst, das mit einer Verengung (28) versehen ist, und wobei das zweite Verriegelungselement (29) einen Bolzen umfasst, der auf einer Innenseite (30) der Platte (4) angeordnet ist, wobei die Verengung das Beibehalten des an dem Bolzen eingreifenden elastischen Teils gewährleistet.

6. Frisiergerät (1) nach einem der vorhergehenden Ansprüche, wobei das System zur Verriegelung / Entriegelung (22) Mittel (31) zum Zurückstellen des Vorratsbehälters (10) und der Strähne (13) zu der passiven Position umfasst.

7. Frisiergerät (1) nach einem der vorhergehenden Ansprüche, wobei der Vorratsbehälter (10) eine Füllöffnung umfasst.

8. Frisiergerät (1) nach einem der vorhergehenden Ansprüche, das ein System zum Erfassen der aktiven Position des Vorratsbehälters (10) und der Strähne (13) umfasst.

9. Frisiergerät (1) nach Anspruch 8, wobei das Heizelement (21) eine Verdampfungsplatte (17) umfasst, gegen die die Strähne (13) in der aktiven Position in Kontakt kommt, wobei das System zum Erfassen Mittel zum Erfassen (33) eines Temperaturabfalls der Verdampfungsplatte (17) umfasst.

10. Frisiergerät (1) nach einem der Ansprüche 8 oder 9, das eine Zähleinheit umfasst, wobei das Erfassungssystem konfiguriert ist, um die Zähleinheit auszulösen, wenn sich der Vorratsbehälter (10) und die Strähne (13) von der passiven Position zu der aktiven Position bewegen.

## Claims

1. Hairstyling appliance (1) for curling hair, comprising a mandrel (3), a tile (4) hinged on the appliance to form a clamp with the mandrel so as to move the tile between a position disengaged from the mandrel and a supported position against the mandrel, a heating element (21), a liquid reservoir (10), a wick (13) integral with the reservoir and communicating therewith so as to be soaked in liquid, and guide means arranged between the reservoir and the mandrel so as to enable the movement of the reservoir and the wick between a passive position and an active position wherein the wick is in contact with the heating element for the creation of steam, **characterised in that** the appliance comprises a locking/unlocking system (22) configured to ensure that the reservoir and the wick are held in the active position.

2. Hairstyling appliance (1) according to claim 1, wherein the locking/unlocking system (22) is configured to ensure holding in the active position when the tile (4) is in the supported position against the mandrel (3) and to allow the release of the reservoir (10) and the wick (13) towards the passive position thereof when the tile is in the released position from the mandrel.

3. Hairstyling appliance (1) according to claim 2, wherein the locking/unlocking system (22) comprises a first locking element (27) arranged on the reservoir (10) and a second locking element (29) arranged on a distal end (24) of the tile (4), where said locking elements are configured to engage and ensure that the reservoir (10) is held in position in relation to the tile when the tile is in the supported position against the mandrel (3) and the reservoir and the wick (13) are in the active position.

4. Hairstyling appliance (1) according to claim 3, wherein the first locking element (27) and the second locking element (29) are configured to snap-fit together.

5. Hairstyling appliance (1) according to claim 4, wherein the first locking element (27) comprises a U-shaped elastic part provided with a narrowing (28) and the second locking element (29) comprises a stud arranged on an inner face (30) of the tile (4), the narrowing ensuring that the plastic part is held engaged on the stud.

6. Hairstyling appliance (1) according to one of the preceding claims, wherein the locking/unlocking system (22) comprises means (31) of returning the reservoir (10) and the wick (13) to the passive position.

7. Hairstyling appliance (1) according to one of the preceding claims, wherein the reservoir (10) comprises a filler opening.

8. Hairstyling appliance (1) according to one of the preceding claims, which comprises a system for detecting the active position of the reservoir (10) and the wick (13).

9. Hairstyling appliance (1) according to claim 8, wherein the heating element (21) comprises a vaporising plate (17) against which the wick (13) comes into contact in the active position, the detection system comprising means (33) of detecting a drop in temperature of said vaporising plate (17).

10. Hairstyling appliance (1) according to one of claims 8 or 9, which comprises a counting unit, the detection system being configured to trigger the counting unit when the reservoir (10) and the wick (13) are moved from the passive position to the active position.
